# EUROPÄISCHE PATENTSCHRIFT

(11) **EP 0 461 212 B1**
(45) Veröffentlichungstag und Bekanntmachung des Hinweises auf die Patenterteilung: **25.08.1993**
(21) Anmeldenummer: 90916705.8
(22) Anmeldetag: 24.11.1990
(51) Int. Cl.: F02M 57/02, F02M 59/36, F02M 59/46

(54) **ELEKTRISCH GESTEUERTE KRAFTSTOFFEINSPRITZPUMPE FÜR BRENNKRAFTMASCHINEN, INSBESONDERE PUMPENDÜSE**
ELECTRICALLY CONTROLLED FUEL INJECTION PUMP FOR INTERNAL COMBUSTION ENGINES, ESPECIALLY PUMP NOZZLE
POMPE D'INJECTION DE CARBURANT A COMMANDE ELECTRIQUE POUR MOTEURS A COMBUSTION INTERNE, EN PARTICULIER POMPE D'INJECTION COMBINEE AVEC L'INJECTEUR

(30) Priorität: 03.01.1990 DE 4000044
(43) Veröffentlichungstag der Anmeldung: 18.12.1991
(73) Patentinhaber: ROBERT BOSCH GMBH, 70442 Stuttgart (DE)
(72) Erfinder: PAPE, Werner, F-69006 Lyon (FR); ROSSIGNOL, François, F-69440 Mornant (FR)
(74) Vertreter: Knetsch, Manfred
(86) Internationale Anmeldenummer: DE9000905
(87) Internationale Veröffentlichungsnummer: WO9110062

(56) Entgegenhaltungen:
- EP-A- 0 124 191
- EP-A- 0 377 103
- US-A- 4 653 448
- US-A- 4 653 455

## Beschreibung

### Stand der Technik

Die Erfindung betrifft eine elektrisch gesteuerte Kraftstoffeinspritzpumpe für Brennkraftmaschinen, insbesondere Pumpedüse, nach der Gattung des Anspruchs 1. Bei derartigen Kraftstoffeinspritzeinrichtungen ist ein vorzugsweise durch die Nockenwelle des Motors angetriebener Pumpenkolben zusammen mit einer zugehörigen Einspritzdüse in einem gemeinsamen Gehäuse angeordnet. Die Kraftstoffeinspritzmenge wird während des Druckhubs des Pumpenkolbens durch ein Mengensteuerventil gesteuert, welches aus Platzgründen an einem seitlich vorkragenden Gehäuseteil befestigt ist.

Aus einem Vorratsbehälter wird von einer Förderpumpe Kraftstoff in einen Niederdruckraum gefördert, welcher über eine Zumeßleitung mit dem Pumpenarbeitsraum verbunden ist. Während des Saughubs des Pumpenkolbens strömt Kraftstoff niederen Drucks über die Zumeßleitung in den Pumpenarbeitsraum und während des Druckhubs, solange diese Zumeßleitung offen ist, wieder zurück in den Niederdruckraum. In dieser Zumeßleitung ist das Mengensteuerventil angeordnet, so daß im gesperrten Zustand sich im Pumpenarbeitsraum der für die Einspritzung erforderliche Druck aufbauen kann.

Aufgrund der hohen Arbeitsdrücke derartiger Kraftstoffeinspritzpumpen ist eine besonders feste Verbindung zwischen Mengensteuerventil und Pumpengehäuse erforderlich. Bei einer bekannten Kraftstoffeinspritzpumpe der gattungsgemäßen Art (US-PS 4 653 455) ist daher das Mengensteuerventil durch eine Überwurfmutter an dem vorkragenden mit einem Außengewinde versehenen Gehäuseteil befestigt. Diese Ausgestaltung hat jedoch den Nachteil, daß das Anbringen eines Außengewindes am Pumpengehäuse aufwendig ist, da das Pumpengehäuse wegen der hohen Einspritzdrücke aus gehärtetem Stahl besteht. Ein weiterer Nachteil besteht darin, daß es bei einer solchen Anordnung nicht möglich ist, die Zumeßleitung in gerader Linie vom Pumpenarbeitsraum zum Mengensteuerventil zu führen, sondern es erforderlich ist, diesen Abschnitt der Zumeßleitung als zweimal gekröpfte Hochdruckbohrung auszuführen. Eine derart ausgestaltete Zumeßleitung ist aber strömungstechnisch ungünstig, und das Verrunden der Knickstellen schwierig. Zudem tritt das Problem der Abdichtung der Bohrungen im Hochdruckbereich nach außen hin auf.

### Vorteile der Erfindung

Die erfindungsgemäße Kraftstoffeinspritzpumpe mit den kennzeichnenden Merkmalen des Hauptanspruchs hat demgegenüber den Vorteil, daß am Pumpengehäuse kein Gewinde angebracht werden muß, um das Mengensteuerventil mit dem Pumpengehäuse hochdruckdicht zu verbinden, und daß der Hochdruckabschnitt der Zumeßleitung als den Pumpenarbeitsraum mit dem Mengensteuerventil direkt verbindende, geradlinige Hochdruckbohrung ausführbar ist. Anstelle eines aufwendig zu fertigenden Außengewindes muß das Pumpengehäuse lediglich mit seitlichen Ausnehmungen versehen werden, in welche die mit einem Innengewinde versehene Befestigungsmuffe zur hochdruckdichten Befestigung des Mengensteuerventils am Pumpengehäuse gabelartig eingreift. Durch das Wegfallen des Außengewindes an dem vorkragenden Gehäuseteil des Pumpengehäuses ist es möglich, dieses Gehäuseteil so zu gestalten, daß genügend Raum zur Aufnahme der Zumeßleitung in direkter Verbindungslinie zwischen Mengensteuerventil und Pumpenarbeitsraum vorhanden ist. Die Befestigungsmuffe wird dazu von der dem Pumpenkolben abgewandten Seite auf das vorkragende Gehäuseteil aufgeschoben, so daß die dem Pumpenkolben zugewandte Seite des vorkragenden Gehäuseteils von der Befestigungsmuffe nicht überdeckt wird und seine Ausgestaltung nur den Erfordernissen der Druckkanalführung zum Pumpenarbeitsraum unterworfen ist.

Nach einer vorteilhaften Ausgestaltung der Erfindung sind die seitlichen Ausnehmungen von zwei senkrecht zur Hubrichtung des Pumpenkolbens verlaufenden Quernuten gebildet. Die Befestigungsmuffe weist an ihrem gabelartigen Teil einen entsprechenden Innenbund auf und wird einfach von der dem Pumpenkolben abgewandten Seite auf das vorkragenden Gehäuseteil aufgeschoben. Durch Festziehen der Schraubhülse wird das Mengensteuerventil gegen eine am vorkragenden Gehäuseteil vorgesehene Dichtfläche gepreßt und gleichzeitig die Befestigungsmuffe arretiert.

Nach einer weiteren vorteilhaften Ausgestaltung der Erfindung sind die beiden Quernuten von der dem Pumpenkolben abgewandten Seite des vorkragenden Gehäuseteils aus in Richtung auf den Pumpenkolben geführt und auf der dem Pumpenkolben abgewandten Seite des vorkragenden Gehäuseteils eine die beiden Quernuten verbindende Halbringnut vorgesehen. Diese Ausgestaltung hat den Vorteil, daß sich die Befestigungsmuffe mit einer großen Auflagefläche an dem vorkragenden Gehäuseteil abstützen kann, ohne dabei die direkte Verbindungslinie zwischen Mengensteuerventil und Pumpenarbeitsraum zu kreuzen.

Nach einer weiteren vorteilhaften Ausgestaltung der Erfindung werden die seitlichen Ausnehmungen von mindestens drei in einer zur Längsachse des Pumpenkolbens senkrechten Ebene gleichmäßig angeordneten Sacklöchern gebildet, in denen jeweils eine Kugel gelagert ist, die andererseits in eine an der Innenwand der Befestigungsmuffe vorgesehene Teilringnut hineinragen, wobei in der Wand der Befestigungsmuffe den Sacklöchern zugeordnete Ausnehmungen vorgesehen sind, durch welche die Kugeln bei lockerer Befestigungsmuffe herausnehmbar sind. Bei dieser Ausgestaltung wird eine hochdruckdichte Befestigung des Mengensteuerventils am Pumpengehäuse gewährleistet, ohne daß die Befestigungsmuffe einen Innenbund aufweisen muß. Dadurch ergibt sich ein geringerer Außendurchmesser dieses Pumpenteils.

Nach einer weiteren vorteilhaften Ausgestaltung der Erfindung werden die seitlichen Ausnehmungen von einer ersten im vorkragenden Gehäuseteil vorgesehenen Teilringnut und von einer zweiten parallel zu ersten Teilringnut im vorkragendenen Gehäuseteil und diese auf ihrer der Dichtfläche zugewandten Seite teilweise überschneidend angeordneten Teilringnut gebildet, in die ein Sprengring eingreift, welcher andererseits in eine in der Wand der Befestigungsmuffe vorgesehene Teilringnut hineinragt, wobei der Querschnitt der ersten Teilringnut dem Querschnitt des Sprengrings entspricht. Auch bei dieser Ausgestaltung ist eine hochdruckdichte Verbindung zwischen Mengensteuerventil und Pumpengehäuse gewährleistet, ohne daß an der Befestigungsmuffe ein Innenbund vorgesehen werden muß. Damit weist auch hier dieser Pumpenteil einen geringeren Außendurchmesser auf, wobei die Montage gegenüber der vorgenannten Ausgestaltung vereinfacht ist.

Nach einer weiteren Ausgestaltung der Erfindung weist das vorkragende Gehäuseteil auf seiner dem Pumpenkolben zugewandten Seite einen schräg in Richtung auf den Pumpenkolben zulaufenden Abschnitt auf, wobei die durch diesen schrägen Abschnitt verlaufende Zumeßleitung vom Mengensteuerventil ausgehend geradlinig auf den Pumpenkolben zuläuft und anschließend maximal einmal in Richtung auf den Pumpenarbeitsraum gekröpft ist. Wie bereits oben erwähnt ergibt sich daraus der Vorteil, daß strömungstechnisch ungünstige Kröpfungen vermieden werden. Zudem entfallen Hochdruckabdichtungen zum Außenraum, da alle Bohrungen für Hochdruckleitungen von ohnehin hochdruckdicht abzudichtenden Flächen aus eingebracht werden können.

Nach einer Weiterbildung dieser Merkmale ist die Zumeßleitung vom Mengensteuerventil ausgehend als durchgängig geradlinige Hochdruckbohrung direkt zum Pumpenarbeitsraum geführt. Bei dieser Ausgestaltung weist die Hochdruckbohrung zwischen Mengensteuerventil und Pumpenarbeitsraum überhaupt keine Kröpfungen auf, so daß keine Verrundungen vorgenommen werden müssen und optimale Strömungsverhältnisse herrschen.

Ein weiterer Vorteil besteht darin, daß keine Dichtungen zur Abdichtung der Hochdruckleitung nach außen erforderlich sind.

Weitere Vorteile und vorteilhafte Ausgestaltungen der Erfindung sind der nachfolgenden Beschreibung, der Zeichnung und den Ansprüchen entnehmbar.

### Zeichnung

Ein Ausführungsbeispiel des Gegenstandes der Erfindung ist in der Zeichnung dargestellt und wird im folgenden näher beschrieben. Es zeigen Fig. 1 eine Kraftstoffeinspritzpumpe mit Befestigungsmuffe für das Mengensteuerventil in teilweise geschnittener, schematischer Darstellung; Fig. 2 eine Teilansicht einer Variante dieser Kraftstoffeinspritzpumpe ebenfalls in teilweise geschnittener, schematische: Darstellung; Fig. 3 einen Schnitt nach Linie III-III in Fig. 1; Fig. 4 eine Draufsicht auf die Unterseite einer erfindungsgemäßen Befestigungsmuffe; Fig. 5 einen Schnitt nach Linie V-V in Fig. 4; Fig. 6 einen Schnitt nach Linie VI-VI in Fig. 5, Fig. 7 einen Schnitt durch eine Pumpedüse mit einer Variante der Befestigungsmuffe, geschnitten nach Linie VII-VII in Fig. 8; Fig. 8 einen Schnitt durch diese Befestigungsmuffe nach Linie VIII-VIII in Fig. 7; Fig. 9 eine Fig. 7 entsprechende Darstellung einer weiteren Variante, geschnitten nach Linie IX-IX in Fig. 10 und Fig. 10 einen Schnitt nach Linie X-X in Fig. 9.

### Beschreibung der Ausführungsbeispiele

Die in Fig. 1 dargestellte erfindungsgemäße Pumpedüse 10 weist einen in einem Pumpengehäuse 11 geführten Pumpenkolben 12 auf, der unter Zwischenschaltung eines Antriebsstößels 13 von einem nicht dargestellten Antriebselement entgegen der Kraft einer Rückstellfeder 14 angetrieben wird. Der Pumpenkolben 12 begrenzt mit dem Pumpengehäuse 11 einen Pumpenarbeitsraum 15, von dem eine Druckleitung 16 zu einem Druckraum 17 führt, in dem eine Ventilnadel 18 arbeitet, die bei ausreichend hohem Einspritzdruck entgegen der Kraft einer Schließfeder 19 verschoben wird und dabei Spritzöffnungen 20 freigibt, so daß der Kraftstoff in den Brennraum des Motors gelangt.

Zwischen Pumpenkolben 12 und Ventilnadel 18 ist im Pumpengehäuse 11 ein Niederdruckraum 21 vorgesehen, welcher über eine Zuflußleitung 22 von einer nicht dargestellten Förderpumpe mit Kraftstoff versorgt wird. Der Druck im Niederdruckraum 21 ist durch ein Druckbegrenzungsventil 23 bestimmt, das in eine Rücklaufleitung 24 eingesetzt ist. Beim Saughub des Pumpenkolbens 12 wird der Pumpenarbeitsraum 15 aus dem Niederdruckraum 21 über eine Zumeßleitung 25 mit Kraftstoff versorgt, in welche ein Mengensteuerventil 26 eingesetzt ist. Das Mengensteuerventil 26 ist auf einem vorkragenden Gehäuseteil 27 des Pumpengehäuses 11 angeordnet und an diesem mit Hilfe einer Befestigungsmuffe 28, welche gabelartig in am Gehäuseteil 27 vorgesehene Quernuten 29 eingreift, hochdruckdicht befestigt. Die Befestigungsmuffe 28 ist mit einem Innengewinde 30 versehen, in welches eine mit einem Außengewinde 31 versehene Schraubhülse 32 eingeschraubt ist. Die Schraubhülse 32 greift dabei gegen einen am Mengensteuerventil 26 vorgesehenen Außenbund 33, wodurch das Mengensteuerventil 26 gegen eine am vorkragenden Gehäuseteil 27 vorgesehene Dichtfläche 34 gedrückt wird. Auf seiner dem Pumpenkolben 12 abgewandten Seite ist das vorkragende Gehäuseteil 27 mit einer die Quernuten 29 verbindenden Halbringnut 35 versehen, in welche die Befestigungsmuffe 28 ebenfalls eingreift.

Im dargestellten Ausführungsbeispiel der Fig. 1 verläuft die Zumeßleitung 25 zwischen dem Mengensteuerventil 26 und dem Pumpenarbeitsraum 15 vom Mengensteuerventil 26 ausgehend zunächst geradlinig durch das vorkragende Gehäuseteil 27, um anschließend in einen parallel zur Hubrichtung des Pumpenkolbens 12 verlaufenden Abschnitt der Zumeßleitung 25 zu münden.

Bei dem in Fig. 2 dargestellten Ausführungsbeispiel läuft die Zumeßleitung 25 zwischen Mengensteuerventil 26 und Pumpenarbeitsraum 15 durchgängig geradlinig. Das vorkragende Gehäuseteil 27 weist in beiden Ausführungsbeispielen auf seiner dem Pumpenkolben 12 zugewandten Seite einen zu diesem hin schräg ausgebildeten Abschnitt 27a auf, um eine einmal bzw. gar nicht gekröpfte Zumeßleitung 25 zwischen Mengensteuerventil 26 und Pumpenarbeitsraum 15 zu ermöglichen.

Anhand von Fig. 3 ist die gabelartige Abstützung der Befestigungsmuffe 28 am vorkragenden Gehäuseteil 27 erkennbar. Die Befestigungsmuffe 28 selbst ist in den Fig. 4, 5 und 6 gezeigt. Sie weist einen ringförmigen mit dem Innengewinde 30 versehenen Bereich 36 auf, an welchem sich ein halbringförmiger Bereich 37 ohne Innengewinde anschließt. Der halbringförmige Bereich 37 ist auf seiner dem ringförmigen Bereich 36 abgewandten Seite mit einem umlaufenden Innenbund 38 versehen, mit welchem sich die Befestigunasmuffe 28 in den Ausnehmungen 29 und 35 des Gehäuseteils 27 abstützt.

Zur Montage des Mengensteuerventils 26 auf dem vorkragenden Gehäuseteil 27 wird zunächst die Befestigungsmuffe 28 in die Ausnehmungen 29 und 35 gabelartig eingeschoben, sodann wird das Mengensteuerventil 26, dessen Außendurchmesser geringer ist als der freie Innendurchmesser der Befestigungsmuffe 28, auf die Dichtfläche 34 des Gehäuseteils 27 aufgesetzt und schließlich die Schraubhülse 32 über das Mengensteuerventil 26 gestülpt und in das Innangewinde 31 der Befestigungsmuffe 28 eingeschraubt. Das Mengensteuerventil 26 wird dadurch hochdruckdicht gegen die Dichtfläche 34 des Gehäuseteils 27 gepreßt, wobei die Ausnehmungen 29 und 35 als Wiederlager für die Befestigungsmuffe 28 dienen.

Eine andere Art der Verankerung der Befestigungsmuffe 128 am vorkragenden Gehäuseteil 127 ist in den Fig. 7 und 8 gezeigt. Bei dieser Variante sind die seitlichen Ausnehmungen im vorkragenden Gehäuseteil 127 in Form von kegeligen Sacklöchern 39 ausgebildet, in welchen jeweils eine Kugel 40 gelagert ist. Diese Kugeln 40 und die zugehörigen Sacklöcher 39 sind gleichmäßig in einer zur Hubrichtung des Pumpenkolbens 12 senkrechten Ebene seitlich am vorkragenden Gehäuseteil 127 angeordnet. Die bis zu etwa ihrem halben Durchmesser in die kegeligen Sacklöcher 39 eintauchenden Kugeln 40 reichen andererseits in eine in der Wand der Befestigungsmuffe 128 vorgesehene Teilringnut 41, die im das vorkragende Gehäuseteil 127 umgreifenden, teilringförmigen Bereich 42 der Befestigungsmuffe 128 in einer ebenfalls zur Hubrichtung des Pumpenkolbens 12 senkrechten Ebene verläuft.

In der Wand des teilringförmigen Bereichs 42 der Befestigungsmuffe 128 sind in einer zur Teilringnut 41 parallelen und etwas zum ringförmigen Bereich 136 der Befestigungsmuffe 128 hin versetzten Ebene drei Ausnehmungen 43 vorgesehen, die in dieser Ebene so angeordnet sind, daß sie den Kugeln 40 gegenüberliegen. Parallel zur Dichtfläche 34 weist das vorkragende Gehäuseteil 127 eine Schulter 44 auf, auf welcher die Befestigungsmuffe 128 bei gelöster Schraubhülse 32 aufsitzt. Der Abstand dieser Schulter 44 von der Dichtfläche 34 ist so gewählt, daß bei aufsitzender Befestigungsmuffe 128 die Ausnehmungen 43 mit den zugeordneten Kugeln 40 fluchten.

Bei dieser Variante wird zur Montage des Mengensteuerventils 26 die Befestigungsmuffe 128 über das vorkragende Gehäuseteil 127 gestülpt und sitzt auf dessen Schulter 44 auf. Die Ausnehmungen 43 in der Wand der Befestigungsmuffe 128 fluchten in dieser Lage mit den kegeligen Sacklöchern 39, so daß die Kugeln 40 eingelegt werden können. Nun wird die Schraubhülse 32 über das Mengensteuerventil 26 gestülpt und in die Befestigungsmuffe 128 eingeschraubt. Durch Anziehen dieser Schraubverbindung wird das Mengensteuerventil 26 gegen die Dichtfläche 34 gepreßt, wobei die Befestigungsmuffe 128 durch die sich einerseits in den kegeligen Sacklöchern 39 und andererseits in der Teilringnut 41 abstützenden Kugeln 40 verankert wird. In dieser Lage fluchten die Ausnehmungen 43 nicht mehr mit den Sacklöchern 39, so daß die Kugeln 40 nicht herausfallen können.

Eine weitere Variante der Verankerung der Befestigungsmuffe 228 am vorkragenden Gehäuseteil 227 ist in den Fig. 9 und 10 dargestellt. Als seitliche Ausnehmung am vorkragenden Gehäuseteil 227 ist bei dieser Variante eine zur Dichtfläche 34 parallele erste Teilringnut 45 vorgesehen sowie eine dazu ebenfalls parallele sich mit der ersten Teilringnut 45 teilweise überschneidende zweite Teilringnut 46, deren Querschnitt jedoch um die Hälfte kleiner ist als der Querschnitt der ersten Teilringnut 45, und die zur ersten Teilringnut 45 etwas in Richtung auf die Dichtfläche 34 versetzt angeordnet ist. Auf der Innenwand des teilringförmigen Bereichs 47 der Befestigungsmuffe 228 ist ebenfalls eine Teilringnut 48 vorgesehen, deren Querschnitt dem Querschnitt der zweiten Teilringnut 46 entspricht. Der Querschnitt der ersten Teilringnut 45 entspricht dem Querschnitt eines Sprengrings 49, der radial nach außen vorgespannt ist und sich im montierten Zustand einerseits in der im vorkragenden Gehäuseteil 227 vorgesehenen zweiten Teilringnut 46 und andererseits in der in der Befestigungsmuffe 228 vorgesehenen Teilringnut 48 abstützt.

Vor der Montage wird der Sprengring 49 dagegen von der in dem vorkragenden Gehäuseteil vorgesehenen ersten Teilringnut 45 aufgenommen, wobei die Vorspannung des Sprengrings 49 mit Hilfe eines Werkzeugs egalisiert wird, so daß die Befestigungsmuffe 228 über das vorkragende Gehäuseteil 227 gestülpt werden kann. Um die Montage zu vereinfachen, stützt sich die Befestigungsmuffe 228 dabei auf einer am vorkragenden Gehäuseteil 227 parallel zur Dichtfläche 34 vorgesehenen Schulter 50 ab, deren Abstand zur Dichtfläche 34 so bemessen ist, daß die in der Wand der Befestigungsmuffe 228 vorgesehene Teilringnut 48 in dieser Lage mit der ersten Teilringnut 45 im vorkragenden Gehäuseteil 227 fluchtet. Durch Einschrauben der Schraubhülse 32 wird das Mengensteuerventil 26 gegen die Dichtfläche 34 gepreßt, wobei der Sprengring 49 aus der ersten Teilringnut 45 in die zweite Teilringnut 46 schnappt. In dieser Lage erstreckt sich der Sprengring 49 gleichzeitig in die Teilringnut 48, so daß die Befestigungsmuffe 228 verankert ist.

## Patentansprüche

1. Elektrisch gesteuerte Kraftstoffeinspritzpumpe für Brennkraftmaschinen, insbesondere Pumpedüse, mit einem in einem Pumpengehäuse (11) angeordneten Pumpenzylinder und einem in diesem geführten Pumpenkolben (12), der einen Pumpenarbeitsraum (15) begrenzt und beim Förderhub den in diesen Pumpenarbeitsraum von einer Förderpumpe unter Zulaufdruck zugeführten Kraftstoff unter Einspritzdruck zu einer Einspritzdüse fördert, solange ein Mengensteuerventil (26) den Durchfluß des ansonsten vom Pumpenarbeitsraum über eine Zumeßleitung (25) zu einem Niederdruckraum (21) überströmenden Kraftstoffes sperrt, mit einem am Pumpengehäuse in Höhe des Pumpenzylinders seitlich vorkragenden, das Mengensteuerventil aufnehmenden Gehäuseteil (27), in das sich die zum Pumpenarbeitsraum führende Zumeßleitung hinein erstreckt, **dadurch gekennzeichnet,** daß an dem vorkragenden Gehäuseteil (27) seitliche Ausnehmungen vorgesehen sind, in die eine mit einem Innengewinde (30) versehene, mit einer ein Außengewinde (31) aufweisenden Schraubhülse (32) zusammenwirkende Befestigungsmuffe (28) für das Mengensteuerventil (26) gabelartig eingreift.

2. Kraftstoffeinspritzpumpe nach Anspruch 1, **dadurch gekennzeichnet**, daß die seitlichen Ausnehmungen von zwei senkrecht zur Hubrichtung des Pumpenkolbens (12) verlaufenden Quernuten (29) gebildet sind.

3. Kraftstoffeinspritzpumpe nach Anspruch 2, **dadurch gekennzeichnet**, daß die beiden Quernuten (29) von der dem Pumpenkolben (12) abgewandten Seite des vorkragenden Gehäuseteils (27) aus in Richtung auf den Pumpenkolben (12) geführt sind und daß auf der dem Pumpenkolben (12) abgewandten Seite des vorkragenden Gehäuseteils (27) eine die beiden Quernuten (29) verbindende Halbringnut (35) vorgesehen ist.

4. Kraftstoffeinspritzpumpe nach Anspruch 1, **dadurch gekennzeichnet,** daß die seitlichen Ausnehmungen von mindestens drei in einer zur Längsachse des Pumpenkolbens (12) senkrechten Ebene gleichmäßig angeordneten Sacklöchern (39) gebildet sind, in denen jeweils eine Kugel (40) gelagert ist, die andererseits in eine an der Innenwand der Befestigungsmuffe (128) vorgesehene Teilringnut (41) hineinragen und daß in der Wand der Befestigungsmuffe (128) den Sacklöchern (39) zugeordnete Ausnehmungen (43) vorgesehen sind, durch welche die Kugeln (40) bei lockerer Befestigungsmuffe (128) herausnehmbar sind (Fig. 7 und 8).

5. Kraftstoffeinspritzpumpe nach Anspruch 1, **dadurch gekennzeichnet,** daß die seitlichen Ausnehmungen von einer ersten im vorkragenden Gehäuseteil (227) vorgesehenen Teilringnut (45) und von einer zweiten parallel zur ersten Teilringnut (45) im vorkragenden Gehäuseteil (227) und diese auf ihrer der Dichtfläche (34) zugewandten Seite teilweise überschneidend vorgesehenen zweiten Tielringnut (46) gebildet werden, in die ein radial nach außen vorgespannter Sprengring (49) eingreift, welcher andererseits in eine in der Wand der Befestigungsmuffe (228) vorgesehene Teilringnut (48) hineinragt, wobei der querschnitt der ersten Teilringnut (45) dem querschnitt des Sprengrings (49) entspricht (Fig. 9 und 10).

6. Kraftstoffeinspritzpumpe nach einem der vorhergehenden Ansprüche, **dadurch gekennzeichnet,** daß das vorkragende Gehäuseteil (27) auf seiner dem Pumpenkolben (12) zugewandten Seite einen schräg in Richtung auf den Pumpenkolben (12) zulaufenden Abschnitt (27a) aufweist und daß die durch diesen schrägen Abschnitt (27a) verlaufende Zumeßleitung (25) vom Mengensteuerventil (26) ausgehend geradlinig auf den Pumpenkolben (12) zuläuft und anschließend maximal einmal in Richtung auf den Pumpenarbeitsraum (15) gekröpft ist (Fig. 1).

7. Kraftstoffeinspritzpumpe nach Anspruch 6, **dadurch gekennzeichnet,** daß die Zumeßleitung (25) vom Mengensteuerventil (26) ausgehend als durchgängig geradlinige Hochdruckbohrung direkt zum Pumpenarbeitsraum (15) geführt ist (Fig. 2).

## Claims

1. Electrically controlled fuel injection pump for internal combustion engines, in particular a unit fuel injector, having a pump cylinder arranged in a pump housing (11) and a pump piston (12) guided in this pump cylinder, which pump piston bounds a pump working space (15) and, during the delivery stroke, delivers the fuel supplied at inlet pressure to this pump working space by a delivery pump to an injection nozzle at injection pressure as long as a quantity control valve (26) shuts off the through-flow of the fuel otherwise spilling from the pump working space via a metering conduit (25) to a low-pressure space (21), having a housing part (27) protruding laterally on the pump housing at the level of the pump cylinder and accommodating the quantity control valve, the metering conduit leading to the pump working space extending into this housing part (27), characterised in that lateral recesses are provided on the protruding housing part (27) and a fastening muff (28) for the quantity control valve (26), which muff is provided with an internal thread (30) and interacts with a threaded sleeve (32) having an external thread (31), engages in fork fashion in these lateral recesses.

2. Fuel injection pump according to Claim 1, characterised in that the lateral recesses are formed by two transverse grooves (29) extending at right angles to the stroke direction of the pump piston (12).

3. Fuel injection pump according to Claim 2, characterised in that the two transverse grooves (29) are led in the direction of the pump piston (12) from the side of the protruding housing part (27) facing away from the pump piston (12) and that a semi-annular groove (35) connecting the two transverse grooves (29) is provided on the side of the protruding housing part (27) facing away from the pump piston (12).

4. Fuel injection pump according to Claim 1, characterised in that the lateral recesses are formed by at least three blind holes (39), which are evenly arranged in a plane at right angles to the longitudinal axis of the pump piston (12) and each of which supports a ball (40) which protrudes at the other side into a partial annular groove (41) provided on the inner wall of the fastening muff (128), and in that recesses (43) are provided in the wall of the fastening muff (128) which are associated with the blind holes (39) and through which the balls (40) can be extracted when the fastening muff (128) is loose (Fig. 7 and 8).

5. Fuel injection pump according to Claim 1, characterised in that the lateral recesses are formed by a first partial annular groove (45) provided in the protruding housing part (227) and by a second second [sic] partial annular groove (46) provided in the protruding housing part (227) parallel to the first partial annular groove (45) and partially overlapping the latter on its side facing towards the sealing surface (34), in which second partial annular groove (46) is engaged a spring ring (49) which is radially prestressed towards the outside and which protrudes at its other side into a partial annular groove (48) provided in the wall of the fastening muff (228), the cross-section of the first partial annular groove (45) corresponding to the cross-section of the spring ring (49) (Fig. 9 and 10).

6. Fuel injection pump according to one of the preceding claims, characterised in that the protruding housing part (27) has, on its side facing towards the pump piston (12), a section (27a) which runs obliquely in the direction of the pump piston (12) and in that the metering conduit (25) extending through this oblique section (27a) runs, starting from the quantity control valve (26), in a straight line towards the pump piston (12) and subsequently changes direction once, as a maximum, in the direction of the pump working space (15) (Fig. 1).

7. Fuel injection pump according to Claim 6, characterised in that the metering conduit (25) is led, starting from the quantity control valve (26), directly to the pump working space (15) as a continuously straight high-pressure hole (Fig. 2).

## Revendications

1. Pompe d'injection de carburant commandée électriquement pour moteurs à combustion interne, notamment pompe combinée avec l'injecteur, avec un cylindre de pompe disposé dans un boîtier de pompe (11) et un piston de pompe (12) guidé dans ce cylindre, en délimitant une chambre de travail (15) de la pompe, et qui, lors de sa course de refoulement, refoule sous la pression d'injection vers l'injecteur, le carburant envoyé par une pompe de refoulement sous une pression d'alimentation dans cette chambre de travail de la pompe, et ceci tant qu'une soupape de contrôle de la quantité ou de dosage (26) bloque le débit du carburant qui, autrement s'écoule en excès de la chambre de travail de la pompe vers une chambre basse pression (21) par l'intermédiaire d'une canalisation de dosage (25), et avec une partie (27) de boîtier faisant saillie latéralement sur le boîtier de la pompe au niveau du cylindre de la pompe et recevant la soupape de contrôle de la quantité (26), et à l'intérieur de laquelle s'étend la canalisation de dosage allant à la chambre de travail de la pompe, pompe d'injection caractérisée en ce que sur la partie en saillie (27) du boîtier, il est prévu des évidements latéraux dans lesquels un manchon de fixation (28) pour la soupape de contrôle de la quantité (26), manchon muni d'un filetage interne (30) et coopérant avec une douille filetée (32) comportant un filetage externe (31), vient en prise à la façon d'une fourchette.

2. Pompe d'injection de carburant, selon la revendication 1, caractérisée en ce que les évidements latéraux sont constitués par deux gorges transversales (29) s'étendant perpendiculairement à la direction de la course du piston de pompe (12).

3. Pompe d'injection de carburant, selon la revendication 2, caractérisée en ce que les deux gorges transversales (29) s'étendent depuis le côté opposé au piston de pompe (12) de la partie en saillie (27) du boîtier en direction du piston de pompe (12), et en ce que sur le côté opposé au piston de pompe (12) de la partie en saillie (27) du boîtier, il est prévu une gorge semi circulaire (35) reliant les deux gorges transversales (29).

4. Pompe d'injection de carburant selon la revendication 1, caractérisée en ce que les évidements latéraux sont constitués par au moins trois trous borgnes (39) répartis uniformément dans un plan perpendiculaire à l'axe longitudinal du piston de pompe (12), trous borgnes dans chacun desquels est placée une bille (40) qui, par ailleurs, fait saillie à l'intérieur d'une gorge annulaire partielle (41) prévue sur la paroi interne du manchon de fixation (128), et en ce que, dans la paroi du manchon de fixation (128) sont prévus des évidements (43) associés aux trous borgnes (39), évidements à travers lesquels les billes (40) peuvent être enlevées lorsque le manchon de fixation (128) est desserré (figures 7 et 8).

5. Pompe d'injection de carburant selon la revendication 1, caractérisée en ce que les évidements latéraux sont constitués par une première gorge annulaire partielle (45) prévue dans la partie en saillie (227) du boîtier, et par une seconde gorge annulaire partielle (46) parallèle à la première gorge annulaire partielle (45) sur la partie en saillie (227) du boîtier et recoupant partiellement celle-ci sur son côté tourné vers la surface d'étanchéité (34), dans laquelle vient en prise un jonc (49) précontraint radialement vers l'extérieur qui, par ailleurs, fait saillie dans une gorge annulaire partielle (48) prévue dans la paroi du manchon de fixation (228), tandis que la section transversale de la première gorge annulaire partielle (45) correspond à la section transversale du jonc (49) (figures 9 et 10).

6. Pompe d'injection de carburant selon une des précédentes revendications, caractérisée en ce que la partie en saillie (27) du boîtier comporte sur son côté en regard du piston de pompe (12) un tronçon (27a) s'étendant obliquement en direction du piston de pompe (12) et en ce que la canalisation de dosage (25) s'étendant à travers ce tronçon oblique (27a) et partant de la soupape de contrôle de la quantité (26) va en droite ligne vers le piston de pompe (12) et est ensuite coudée au maximum une fois en direction de la chambre de travail de la pompe (15), (figure 1).

7. Pompe d'injection de carburant selon la revendication 6, caractérisée en ce que la canalisation de dosage (25) partant de la soupape de contrôle de la quantité (26) va directement à la chambre de travail (15) de la pompe sous la forme d'un perçage rectiligne haute pression (figure 2).
